# EUROPÄISCHE PATENTSCHRIFT

(11) **EP 0 127 645 B1**
(45) Veröffentlichungstag und Bekanntmachung des Hinweises auf die Patenterteilung: **17.11.1988**
(21) Anmeldenummer: 83903778.5
(22) Anmeldetag: 02.12.1983
(51) Int. Cl.: G08B 17/10

(54) **BRANDMELDER UND DAFÜR BESTIMMTE ELEKTRODENANORDNUNG**
FIRE ALARM AND ELECTRODE DEVICE THEREFOR
AVERTISSEUR D'INCENDIE ET DISPOSITIF D'ELECTRODES CON U POUR CELUI-CI

(30) Priorität: 03.12.1982 CH 7028/82
(43) Veröffentlichungstag der Anmeldung: 12.12.1984
(73) Patentinhaber: SLM INVESTISSEMENTS SA, CH-2300 La Chaux-de-Fonds (CH)
(72) Erfinder: SIEGMANN, Hans-Christoph, CH-8049 Zurich (CH); BURTSCHER, Heinz, CH-8008 Zurich (CH); SCHMIDT-OTT, Andreas, CH-8049 Zurich (CH)
(74) Vertreter: Steiner, Martin
(86) Internationale Anmeldenummer: CH8300137
(87) Internationale Veröffentlichungsnummer: WO8402215

(56) Entgegenhaltungen:
- CH-A- 494 039
- US-A- 3 262 106
- US-A- 3 470 551
- US-A- 3 754 219
- US-A- 4 114 088

## Beschreibung

Die Erfindung betrifft einen Brandmelder mit wenigstens zwei Elektroden 1, 2, zwischen denen durch eine Gleichspannungsquelle 4 ein elektrisches Feld erzeugt wird, wobei die einander gegenüberliegenden Elektroden-Oberflächen einen Messraum begrenzen, durch welchen die durch Konvektion bewegte Luft eines zu überwachenden Raumes streichen kann, wobei eine der Elektroden als Messelektrode und die andere als Gegenelektrode ausgebildet ist und wenigstens eine der Elektroden 1, 2 mit Zirkulations-Öffnung 11 für die zu überwachende Umgebungsluft versehen ist und/oder aus einer Mehrzahl von derart mit Zwischenräumen angeordneten Teilelektroden 15 besteht, wobei durch diese Zwischenräume Umgebungsluft in den Messraum 9, 9a strömen kann.

Brandmelder vergleichbarer Art sind in verschiedenen Ausführungen bekannt und gebräuchlich. So zeigt z. B. die US-PS 2 408 051 (Donelian) einen Brandmelder mit zwei Messräumen, wobei im ersten Messraum Kleinteilchen und KleinIonen elektrisch «herausgefiltert» werden und im zweiten Messraum die Luft mit Hilfe eines radioaktiven Präparats ionisiert wird. Die so entstehende Leitfähigkeit wird beim Vorhandensein von Rauch reduziert, weil sich Ionen an die schwer beweglichen Rauchteilchen anlagern. Erreicht die Reduktion der Leitfähigkeit in der lonisationskammer eine Schwelle, so wird der Alarm ausgelöst. Bei der genannten US-PS 2 408 051 sind dabei die Elektroden, welche die Messräume begrenzen, nach Art eines kapazitiven Spannungsteilers in Serie zwischen den Plus- bzw. den Minuspol einer Gleichspannungsquelle angeschlossen. Ausserdem sind relativ niedrige Feldstärken von etwa 40 oder 50 Volt/cm im ersten Messraum vorgesehen. Der Brandmelder gemäss dieser US-PS benötigt zwingend die beiden Messkammern, wobei der Nachteil der mit radioaktivem Stoff versehenen zweiten Messkammer schon im Hinblick auf Umwelteinflüsse bekannt ist. Die Anordnung ist ausserdem aufwendig in der Konstruktion.

Aus der US-PS 3 754 219 (Klein) ist ein Gerät zur Ermittlung von Luftverschmutzung oder Rauch ersichtlich, bei welchem die Überschussladung («net charge») gemessen wird. Die Überschussladung schwankt aber bei Bränden derart stark, dass ein auf diesem Prinzip arbeitender Brandmelder praktisch nicht einsetzbar ist. Gleiches gilt für den Feuer- und Rauchdetektor gemäss US-PS 3 470 551 (Jaffe et al).

Zwar sind lonenmessgeräte oder Messanordnungen zur Ermittlung der Beweglichkeit von Partikeln bekannt, wie dies z.B. aus der US-PS 4114088 hervorgeht, doch ist bislang weder der Einsatz derartiger Messgeräte als Brandmelder vorgeschlagen worden, noch eignen sie sich aufgrund der konstruktiven Ausbildung für einen solchen Einsatz. Vielmehr dominieren Feuermelder mit Ionisationskammern, insbesondere unter Verwendung radioaktiver Präparate, obwohl der Bedarf nach vereinfachten, die Umwelt weniger belastenden und vor allem ohne radioaktive Stoffe arbeitenden Brandmeldern konstant und seit langem besteht. Dies geht auch aus dem Aufsatz von Scheidweiler in «Staub-Reinhalt.-Luft, Vol. 32 No. 11 November, 1972» hervor.

Aus der US-A-3 262 106 ist ferner ein Brandmelder bekannt, mit wenigstens zwei Elektroden, zwischen denen durch eine Gleichspannungsquelle ein elektrisches Feld erzeugt wird, wobei die einander gegenüberliegenden Elektroden-Oberflächen einen Messraum begrenzen, durch welchen die durch Konvektion bewegte Luft eines zu überwachenden Raumes streichen kann, und wobei eine der Elektroden als Messelektrode und die andere als Gegenelektrode ausgebildet ist und wenigstens eine der Elektroden mit Zirkulations-Öffnungen für die zu überwachende Umgebungsluft versehen ist und/oder aus einer Mehrzahl von derart mit Zwischenräumen angeordneten Teilelektroden besteht, dass durch diese Zwischenräume Umgebungsluft in den Messraum strömen kann. Ein solcher Brandmelder reagiert jedoch nur auf plötzliche Änderungen der Leitfähigkeit in Anwesenheit von Rauch. Umgekehrt würde der Brandmelder auf eine Nettoladung Null nicht reagieren, auch wenn sich die Leitfähigkeit in Anwesenheit von Rauch plötzlich ändern würde.

Der Erfindung liegt dementsprechend die Aufgabe zugrunde, einen verbesserten, hoch sensitiven und wesentlich vereinfachten Brandmelder sowie eine dafür bestimmte Elektrodenanordnung zu schaffen, die ohne radioaktive Präparate zur lonisation einsetzbar ist.

Erfindungsgemäss wird dies dadurch erreicht, dass eine Strom-Messanordnung und Auswertungsschaltung vorgesehen ist, dass der Brandmelder eine Kompensationselektrode aufweist, welche einen Kompensationsraum begrenzt und als Abschirmung der Mess- und Gegenelektrode ausgebildet ist, und dass die Gleichspannungsquelle einerseits direkt oder indirekt mit der Gegenelektrode und andererseits mit einer Strom-Messanordnung verbunden ist, und dass die Messelektrode ohne direkte Verbindung mit der Gleichspannungsquelle an den Eingang der Strom-Messanordnung angeschlossen ist.

Die Erfindung geht dabei erstmals in optimal einfacher Weise von dem Prinzip aus, dass Rauchteilchen aus Verbrennungen prinzipiell stark elektrisch geladen sind. Dies rührt daher, dass sich positive und negative Kleinionen an die Teilchen anlagern. Diese werden schon in normaler Umgebung ständig in der Luft gebildet, insbesondere durch kosmische Strahlung und natürliche Radioaktivität. Die Wahrscheinlichkeit dafür, dass ein Teilchen vom Radius R im thermodynamischen Gleichgewicht die Ladung q = p · e besitzt, ist mit der Coulombenenergie p²e²/2R durch das Boltzmanngesetz gegeben. Die Konzentration der Teilchen vom Radius R mit p Elementarladungen ist demnach

wobei n_{R} die Gesamtkonzentration der neutralen Teilchen mit Radius R ist, k die Boltzmannkonstante und T die absolute Temperatur. Daraus folgt für den quadratischen Mittelwert (2) berücksichtigt allerdings nicht die diskrete Natur der Ladung und ist für Teilchen mit R < 0,1 pm, die nur wenige Elementarladungen tragen, ungenau. Bei gleicher Konzentration von gleich beweglichen positiven und negativen Ionen stellt sich eine stationäre Teilchenladungsverteilung ein, die der Boltzmannverteilung entspricht. Die mittlere Partikelladung ist bei Boltzmannverteilung exakt null und in der Luft im stationären Fall wenig verschieden von null, da negative Kleinionen einen ca. 20% höheren Anlagerungskoeffizienten haben als positive.

Es ist an sich schon bekannt, dass aus einer Verbrennung stammende Rauchteilchen besonders stark elektrisch geladen sind. Das ist schon dadurch verständlich, dass in einer Flamme infolge verschiedener Prozesse eine grosse Kleinionenkonzentration herrscht und laut Boltzmanngesetz eine hohe Temperatur zu hoher Teilchenladung führt. Ist der Rauch dicht (typ. bei Feuer: 10⁷ Teilchen/cm³), so bleibt eine erhöhte Aufladung noch lang erhalten, bevor sich das Boltzmanngleichgewicht bei Zimmertemperatur einstellt, da die Kleinionennachlieferung zur Neutralisierung der Teilchen klein ist. Obwohl gerade bei Flammenaerosolen noch andere Aufladungsmechanismen in Frage kommen, kann allgemein gesagt werden:
(1) Jedes in der Umwelt vorkommende Aerosol besitzt nach langer Zeit mindestens die Aufladung der Boltzmannverteilung bei Umgebungstemperatur, und
(2) dichter Rauch, der aus einer heissen Zone mit grosser lonenkonzentration (Flamme) stammt, besitzt eine Aufladung, die grösser ist als die unter (1) genannte und behält diese während langer Zeit.

Man beachte, dass hier unter «Aufladung des Rauchs» der Mittelwert des Betrags der Teilchenladung gemeint ist. Der erfindungsgemässe Brandmelder misst den Betrag der Teilchenladung eines bestimmten Vorzeichens, funktioniert also auch, wenn die Nettoladung des Rauchs null ist. Bei einer solchen Ladungsverteilung sitzen gleich viele positive wie negative Ionen auf den Rauchteilchen. Erfindungsgemäss wird nun eine sichere Detektion des Rauchs im Feld zwischen Messelektrode und Gegenelektrode durch elektrostatische Trennung positiver und negativer Teilchen und Messung der Ladung eines Vorzeichens oder durch Messung der durch den Rauch hervorgerufenen Änderung der Leitfähigkeit gewährleistet. Der so entstehende elektrische Strom ist bei Feldstärken, die noch nicht zu Glimmendladungen führen, wenigstens jedoch 100 Volt/cm betragen, zwar relativ klein, jedoch ohne weiteres mit elektronischen Verstärkern oder kleinen Elektroskopen messbar.

Vorteilhafterweise beträgt der Elektrodenabstand weniger als 10 mm, jedoch mehr als 1 mm. Es hat sich nämlich gezeigt, dass durch diese besondere Dimensionierung eine Mehrzahl von vorteilhaften Eigenschaften erreichbar ist: Der relativ kleine Messraum bewirkt eine gute Abschirmung der Messelektrode gegen Influenz durch Nettoladung; andererseits ist der Abstand genügend gross, um Fehlmeldungen durch eventuell abgelagerte Staub- oder Russpartikel zu vermeiden. Zudem hat sich gezeigt, dass bei einem derartigen Elektrodenabstand auch mit Spannungen in einem optimalen Bereich gearbeitet werden kann, die einerseits zuverlässige Trennung und Abscheidung geladener Teilchen gewährleisten und andererseits Verschmutzung durch konstante Anziehung und Ablagerung von Staubpartikeln vermeiden.

Die Erfindung beruht vorteilhafterweise nicht auf der bei bekannten Geräten praktizierten Messung der Überschuss- oder Nettoladung, sondern auf der Ladungsmessung nach elektrostatischer Trennung positiver und negativer Teilchen.

Vorteilhafterweise kann eine Hilfs-Elektrodenanordnung vorgesehen werden, welche kleine und/oder durch langsame Strömung getragene geladene Teilchen vorabscheidet, bevor sie in den Messraum gelangen können. Auf diese Weise kann die Empfindlichkeit auf kleine Rauchquellen, die kleine Teilchen und/oder nur langsame konvektive Strömung hervorrufen (Zigaretten), reduziert werden.

Die Nettoladungsunterdrückung lässt sich auch dadurch erreichen oder noch weiter verbessern, dass ein Kompensationsraum vorgesehen ist, der einerseits durch die Messelektrode und andererseits durch eine Kompensationselektrode begrenzt wird. Dadurch wird die Messelektrode von der Influenz durch Nettoladung z.B. in grossen Rauchwolken auf beiden Seiten abgeschirmt und es wird nur diejenige in einem relativ kleinen, durch den Messraum und/oder den Kompensationsraum beschränkten Volumen gemessen. Vorteilhafterweise kann dabei die Kompensationselektrode gleichzeitig als Abschirmung der Elektrodenanordnung ausgebildet sein.

Die vorstehend beschriebenen Einflüsse durch die Nettoladung bzw. durch Influenz lassen sich sogar vollständig kompensieren, wenn der Kompensationsraum mit etwa gleichem Abstand zur Messelektrode angeordnet ist wie der Messraum und auch etwa gleiche Volumen durchströmender Umgebungsluft aufzunehmen imstande ist. Dadurch wird nämlich erreicht, dass die Influenz durch im Messraum zuströmende Gase mit hoher Nettoladung ausgeglichen wird durch die Influenz mit umgekehrter Polarität durch im Kompensationsraum wegströmende Gase.

Vorteilhaft lässt sich auch Kompensation erreichen, wenn die Messelektrode in bezug auf den Luftstrom derart angeordnet ist, dass der Luftstrom die Messelektrode zweimal bestreicht, dabei jedoch von jeweils gegenüberliegenden Seiten auftrifft, bzw. die Elektrode durchströmt, so dass Influenzströme, die durch Nettoladung der durchtretenden Umgebungsluft bzw. von Rauchwolken in der Messelektrode auftreten, kompensiert werden. Durch das Auftreffen des geladenen Rauches von unterschiedlichen Seiten her auf die Elektrode werden ersichtlicherweise Influenzströme entgegengesetzter Polarität erzeugt, die sich auf einfachste Weise in der Elektrode selbst aufheben. Dieses Prinzip lässt sich erfindungsgemäss vervollkommnen, wenn die Elektrode als quer zur Strömungsrichtung elektrisch geschlossener Kreis ausgebildet ist.

Als Elektrodenanordnung für den erfindungsgemässen Brandmelder eignet sich besonders eine als Gitter ausgebildete Messelektrode und/oder Kompensationselektrode; dies erleichtert die Konvektion und verhindert, dass die im Messraum befindliche Luft bzw. das Gas an Ladungen verarmt. Ausserdem wird sichergestellt, dass vor allem im Zusammenhang mit dem vorstehend beschriebenen Prinzip der Kompensation durch einen Kompensationsraum und/oder zweifaches Durchströmen der Messelektrode einfache Kompensation von Nettoladungs-Einflüssen ermöglicht wird. Dabei lässt sich die Messelektrode auch aus mehreren elektrisch verbundenen Teilelektroden aufbauen, die durch Luft bzw. Gaswolken derart durchströmt werden, dass sich die Influenz-Einflüsse durch Nettoladung in den Teilelektroden aufheben.

Besonders hervorragende Messergebnisse lassen sich erfindungsgemäss erreichen, wenn die Messelektrode zwischen zwei Gegenelektroden angeordnet ist, wobei die beiden Gegenelektroden an die Gleichspannungsquelle angeschlossen sind und die Messelektrode zwischen den Gegenelektroden vorgesehen und mit dem Eingang der Messanordnung verbunden ist. Dadurch wird erreicht, dass die Felder in den beiden Messräumen zwischen den beiden Gegenelektroden und der Messelektrode symmetrisch zu dieser verlaufen, d.h. also dass auf die Messelektrode von beiden Messräumen her geladene Teilchen gleicher Polarität auftreffen. Dies garantiert insbesondere hohe Empfindlichkeit.

Die Messelektrode wird an den Eingang der Messanordnung angeschlossen und ist damit virtuell auf dem Potential der anderen Seite der Messanordnung. Sie lässt sich vorteilhaft mittels Isolationselementen mit einem Elektrodengehäuse und/oder den Gegenelektroden mechanisch starr verbinden, wobei die Isolationselemente durch elektrisch leitende Teile unterbrochen sind, die mit der anderen Seite der Messelektrode verbunden sind. Damit wird vermieden, dass Kriechströme an den Isolationselementen mitgemessen werden.

Die Erfindung ist im folgenden in Ausführungsbeispielen anhand der Zeichnungen näher erläutert. Es zeigen:
Figur 1 die Prinzipdarstellung eines Brandmelders mit den Merkmalen der Erfindung,
Figur 2 einen Brandmelder mit einer abgewandelten Elektrode,
Figur 3 einen Brandmelder mit einer weiter abgewandelten Elektrode,
Figur 4 einen erfindungsgemässen Brandmelder mit zwei Messräumen und Aussenabschirmung,
Figur 5 ein abgewandeltes Ausführungsbeispiel einer Messelektrode.

Figur 1 zeigt die Prinzipdarstellung eines erfindungsgemässen Brandmelders mit einer Messelektrode 1, einer Gegenelektrode 2, einerschematisch dargestellten Messanordnung 3, die gleichzeitig der Alarmauslösung in bekannter Weise dient,sowleeinerGleichspannungsquelle4. Messelektrode 1 und Gegenelektrode 2 sind mittels Isolationselementen 6 an einem Halter 7 befestigt, der seinerseits mit einer Grundplatte 8 verbunden ist. Der Halter 7 ist elektrisch leitfähig und liegt auf Masse, so dass über die Isolationselemente 6 keine Kriechströme zwischen der Messelektrode 1 und der Gegenelektrode 2 fliessen können, da die Messelektrode über die Messanordnung 3 - jedoch nur virtuell - auf Massepotential liegt. Dies ist im Hinblick auf die äusserst geringen fliessenden Ströme von Vorteil. Der Abstand von Messelektrode 1 und Gegenelektrode 2 beträgt 5 mm, die Spannung der Gleichspannungsquelle 4 beträgt 500 Volt, so dass zwischen den beiden Elektroden 1 und 2 eine Feldstärke von 1000 Volt/cm besteht. Gelangen nun geladene Rauchteilchen in den Messraum 9 zwischen Messelektrode 1 und Gegenelektrode 2, so bewirkt das elektrische Feld eine Bewegung der positiven und negativen Teilchen zu den beiden Elektroden. Diese Ladungsbewegung (Ladungs-Drift) influenziert einen Strom in die Messelektrode 1, der in der Messanordnung 3 gemessen wird. Beim Ausführungsbeispiel sind die Messelektroden 1 und die Gegenelektrode 2 als etwa quadratische Platten mit einer Fläche von je 40 cm² ausgebildet. Selbstverständlich lässt sich die Fläche der Elektroden je nach Anforderung und gewünschter Empfindlichkeit der Messanordnung ändern, wie dies z.B. auch aus dem Ausführungsbeispiel gemäss Figur 4 hervorgeht. Die Gesamtanordnung ist von einer Abschirmung 5 umgeben, die ebenfalls auf Masse liegt. Dadurch wird nicht nur ein mechanischer Schutz der Anordnung gewährleistet, sondern es werden auch Fehlereinflüsse durch Nettoaufladung einer schematisch angedeuteten Rauchwolke 30 insoweit kompensiert, als Einflüsse aus der Ladungswolke ausserhalb der Abschirmung 5 von der Messelektrode 1 ferngehalten werden und dadurch keine Influenzströme entstehen können.

Wie schematisch dargestellt, ist sowohl die Messelektrode 1 als auch die Gegenelektrode 2 mit einer Vielzahl von Löchern 11 versehen, welche den Rauch allein aufgrund der Konvektion sowohl aus horizontaler Richtung als auch aus vertikaler Richtung kommend durch den Messraum 9 strömen lassen.

Figur 2 zeigt eine Anordnung, bei der die Grundplatte 8 als Kompensationselektrode parallel und im gleichen Abstand wie die Gegenelektrode 2 zur Messelektrode 1 angeordnet ist. Grundplatte 8, Messelektrode 1 und Gegenelektrode 2 sind (teilweise nicht dargestellt) jeweils als Lochblech ausgebildet. Durch die Anordnung strömende Gaswolken mit Nettoladung werden zunächst nach aussen durch die Abschirmung 5 abgeschirmt. Ausserdem befindet sich im Messraum 9 und im Kompensationsraum 10 jeweils etwa die gleiche Menge durchströmenden Gases, wodurch die Influenz durch Nettoladung betragsmässig etwa gleich ist. Da sich jedoch in Pfeilrichtung durchströmendes Gas im Messraum 9 auf die Messelektrode 1 zubewegt, im Kompensationsraum 10 jedoch von der Messelektrode 1 wegbewegt, weisen die daraus resultierenden Influenzströme jeweils entgegengesetzte Polarität auf, so dass die Einflüsse durch Nettoladung kompensiert werden.

Figur 3 zeigt ein Ausführungsbeispiel, bei welchem zwei Gegenelektroden 2 eine Messelektrode 1 zwischen sich einschliessen und dadurch zwei Messräume 9 und 9' begrenzen. Die Gegenelektroden 2 sind als Lochblech ausgebildet, liegen auf Masse und dienen gleichzeitig der Abschirmung der Anordnung nach aussen. Die Befestigung der Messelektrode 1 an der Grundplatte 8 erfolgt durch eine nicht dargestellte Isolator-Anordnung. Da beide Gegenelektroden 2 in bezug auf die Messelektrode 1 auf gleichem Potential liegen, ist die Feldverteilung symmetrisch, d.h., dass sowohl im Messraum 9 als auch im Messraum 9' Ionen negativer Polarität auf die Messelektrode 1 zudriften und der daraus resultierende Influenzstrom in der Messanordnung 3 ermittelt werden kann. Die Empfindlichkeit der Anordnung ist aufgrund der beiden Messräume 9 und 9' erhöht. Ausserdem ist Kompensation von Nettoladungs-Einflüssen durch die Symmetrie der Anordnung gewährleistet.

Figur 4 zeigt eine Anordnung, bei welcher eine zylindrische, symmetrische Ausbildung sämtlicher Teile, d.h. der Abschirmung 5, der Messelektrode 1 und der Gegenelektroden 2 vorgesehen ist. Die äussere der beiden Gegenelektroden 2 ist mittels Bolzen 12 aus Isolationsmaterial an der Abschirmung 5 befestigt. Die Messelektrode 1 sowie die zweite Gegenelektrode 2 sind mittels ebenfalls bolzenartig ausgebildeten Isolationselementen 13a, 13b mechanisch miteinander verbunden. Zwischen den Isolationselementen 13a und 13b ist jeweils eine Metallscheibe 14 angeordnet, die auf Masse liegt. Damit werden Kriechströme zwischen den Gegenelektroden 2 und der Messelektrode 1 vermieden. Die zylindrische Ausbildung der Gegenelektrode 2 mit einem Bodenblech 2a, die auch der Ausbildung der anderen Gegenelektrode 2 bzw. der Messelektrode 1 und der Abschirmung 5 entspricht, ist im oberen Abschnitt von Figur 4 schematisch dargestellt.

Diese Anordnung hat zudem noch den Vorteil, dass die lsolationselemente nicht direkt dem Luftstrom ausgesetzt und dadurch vor Verschmutzung geschützt sind.

Eine in Pfeilrichtung durch die Anordnung strömende Gaswolke mit aufgeladenen Rauchpartikeln trifft einmal von rechts kommend auf die Aussenseite der Messelektrode 1 (bei A) und vor dem Verlassen der Anordnung auf die Innenseite der Messelektrode 1 (bei B) auf. Da die Messelektrode 1 zylindrisch ausgebildet ist und einen geschlossenen Stromkreis darstellt, werden dementsprechend Influenzströme durch Nettoladung entgegengesetzte Polarität aufweisen und automatisch kompensiert.

Ersichtlicherweise besteht auch zwischen der Abschirmung 5, die ebenfalls als Lochblech ausgebildet ist, und der äusseren Gegenelektrode 2 ein elektrisches Feld. Abschirmung 5 und Gegenelektrode 2 begrenzen damit einen kreisringförmigen Kompensationsraum 14, der allerdings aufgrund des grösseren Abstandes kleinere Feldstärke aufweist als die beiden Messräume 9 bzw. 9'. Im Kompensationsraum 14 werden deshalb kleine, langsam strömende geladene Teilchen bereits abgeschieden, bevor sie in den Messraum 9 bzw. 9' gelangen. Dies bewirkt eine grössenselektive Vorabscheidung, die zur Reduktion von Fehlalarmen von grossem Vorteil sein kann.

Figur 5 zeigt ein Ausführungsbeispiel einer Messelektrode, die aus einer Mehrzahl von ausgestanzten Blechstreifen 15 besteht, die mittels einer elektrisch leitfähigen Schiene 16 miteinander verbunden sind.

## Patentansprüche

1. Brandmelder mit wenigstens zwei Elektroden (1, 2), zwischen denen durch eine Gleichspannungsquelle (4) ein elektrisches Feld erzeugt wird, wobei die einander gegenüberliegenden Elektroden-Oberflächen einen Messraum begrenzen, durch welchen die durch Konvektion bewegte Luft eines zu überwachenden Raumes streichen kann, wobei eine der Elektroden als Messelektrode und die andere als Gegenelektrode ausgebildet ist und wenigstens eine der Elektroden (1, 2) mit Zirkulations-Öffnungen (11) für die zu überwachende Umgebungsluft versehen ist und/oder aus einer Mehrzahl von derart mit Zwischenräumen angeordneten Teilelektroden (15) besteht, wobei durch diese Zwischenräume Umgebungsluft in den Messraum (9, 9a) strömen kann, dadurch gekennzeichnet, dass eine Strom-Messanordnung und Auswertungsschaltung (3) vorgesehen ist, dass der Brandmelder weiter eine Kompensationselektrode (5, 8) aufweist, welche einen Kompensationsraum begrenzt und als Abschirmung der aus Mess- und Gegenelektrode bestehenden Elektronenanordnung (1, 2) ausgebildet ist, dass die Gleichspannungsquelle (4) einerseits direkt oder indirekt mit der Gegenelektrode (2) und andererseits mit der Strom-Messanordnung (3) verbunden ist, und dass die Messelektrode (1) ohne direkte Verbindung mit der Gleichspannungsquelle (4) an den Eingang der Strom-Messanordnung angeschlossen ist.

2. Brandmelder nach Anspruch 1, dadurch gekennzeichnet, dass die Spannungsquelle (4) und der Elektrodenabstand in Bezug zueinander derart dimensioniert sind, dass die elektrische Feldstärke wenigstens in einem Teil des Messraums mindestens 100 Volt pro Zentimeter beträgt.

3. Brandmelder nach Anspruch 1 und 2, dadurch gekennzeichnet, dass der Elektrodenabstand kleiner ist als 10 mm und grösser als 1 mm.

4. Brandmelder nach einem der vorangegangenen Ansprüche, dadurch gekennzeichnet, dass als Messanordnung (3) ein mechanisches Elektroskop vorgesehen ist.

5. Brandmelder nach einem der Ansprüche 1 bis 3, dadurch gekennzeichnet, dass als Messanordnung (3) ein elektronischer Verstärker vorgesehen ist.

6. Brandmelder nach Anspruch 1, dadurch gekennzeichnet, dass der Kompensationsraum (10) etwa mit gleichem Abstand zur Messelektrode (1) wie der Messraum (9) angeordnet ist und etwa das gleiche Volumen der durchströmenden Umgebungsluft aufzunehmen im Stande ist.

7. Brandmelder nach einem der vorangehenden Ansprüche, dadurch gekennzeichnet, dass die Messelektrode (1) in Bezug auf den Luftstrom derart angeordnet ist, dass der Luftstrom die Messelektrode zweimal bestreicht, dabei jedoch von jeweils gegenüberliegenden Seiten auftrifft, bzw. die Elektrode durchströmt, so dass Influenzströme, die durch Nettoladung der durchtretenden Umgebungsluft bzw. von Rauchwolken in der Messelektrode (1) auftreten, kompensiert werden.

8. Brandmelder nach Anspruch 6, dadurch gekennzeichnet, dass die Messelektrode bzw. die Messelektroden als quer zur Strömungsrichtung elektrisch geschlossener Kreis ausgebildet sind.

9. Elektrodenanordnung für einen .Brandmelder nach einem der vorangehenden Ansprüche, dadurch gekennzeichnet, dass die Messelektrode(n) (1) und/oder die Gegenelektrode(n) (2) und/oder die Kompensationselektrode als Gitteranordnung ausgebildet sind.

10. Elektrodenanordnung für einen Brandmelder nach einem der vorangehenden Ansprüche, dadurch gekennzeichnet, dass die Messelektrode (1) und/oder die Gegenelektrode (2) für durch Konvektion bewegte Luft oder Gase strömungsdurchlässig sind.

11. Elektrodenanordnung nach Anspruch 9 oder 10, dadurch gekennzeichnet, dass Mittel zum Lenken des durchströmenden Luft- bzw. Gasstroms derart vorgesehen sind und/oder die Messelektrode (1) derart ausgebildet ist, dass der Luft- bzw. Gasstrom die Messelektrode wenigstens zweimal an räumlich verschiedenen Stellen bestreicht bzw. durchströmt und dabei einmal auf die Vorderseite und einmal auf die Rückseite der Messelektrode trifft.

12. Elektrodenanordnung nach Anspruch 11, dadurch gekennzeichnet, dass die Messelektrode (1) aus wenigstens zwei Teilelektroden (1) besteht, die von entgegengesetzten Seiten her vom Luft- bzw. Gasstrom durchströmt bzw. beaufschlagt werden.

13. Elektrodenanordnung nach einem der vorangehenden Ansprüche, dadurch gekennzeichnet, dass die Messelektrode (1) zwischen zwei Gegenelektroden (2) angeordnet ist, wobei die beiden Gegenelektroden an die Gleichspannungsquelle (4) angeschlossen sind und die Messelektrode zwischen den Gegenelektroden vorgesehen und mit dem Eingang der Messanordnung (3) verbunden ist.

14. Elektrodenanordnung nach Anspruch 13, dadurch gekennzeichnet, dass die beiden Gegenelektroden (2) auf gleichem Potential liegen.

15. Elektrodenanordnung nach Anspruch 5, dadurch gekennzeichnet, dass die Messanordnung (3) einerseits mit der Messelektrode (1) und anderseits mit dem anderen Potential der Spannungsquelle (4) verbunden ist.

16. Elektrodenanordnung nach einem der vorangehenden Ansprüche, dadurch gekennzeichnet, dass die Messelektrode (1) mittels Isolationselementen (6, 13, 13a) mit einem Elektrodengehäuse (Grundplatte 8) und/oder den Gegenelektroden (2) verbunden ist, wobei die Isolationselemente durch elektrisch leitende Teile (Halter 7, Metallscheiben 14) unterbrochen sind, die mit der nicht an die Messelektrode angeschlossenen Seite der Messanordnung (3) verbunden sind.

17. Elektrodenanordnung nach einem der vorangehenden Ansprüche, dadurch gekennzeichnet, dass Messelektroden (1, 15) und Gegenelektroden (2) als strömungsdurchlässige Körper ausgebildet und ineinander angeordnet sind, wobei im Bereich des Messraums (9,9a) etwa konstanter Abstand zwischen Messelektroden und Gegenelektroden besteht.

18. Elektrodenanordnung nach Anspruch 17, dadurch gekennzeichnet, dass Messelektroden (1, 15) und Gegenelektroden (2) rotationssymmetrisch ausgebildet sind.

## Claims

1. A fire detector with at least two electrodes (1, 2) between which an electric field is produced by a DC voltage source (4), whereby the surfaces of the electrodes which face each other limit a measuring chamber through which the air of a space to be supervised which moves by convection may circulate, one of the electrodes being arranged as a measuring electrode and the other electrode as a counter-electrode, at least one of the electrodes (1,2) being provided with circulation openings (11) for the ambient air to be supervised and/or consisting of a plurality of such partial electrodes (15) with interspaces, the ambient air streaming through these interspaces in the measuring chamber (9, 9a), characterized in that it is provided a current measuring device and evaluation circuit (3), in that the fire detector further comprises a compensation electrode (5, 8) which limits a compensation chamber and which serves as a screening element of the arrangement of electrodes (1, 2) comprising the measuring electrode and the counter-electrode, in that the DC voltage source (4) is connected on the one hand directly or indirectly with the counter-electrode (2) and on the other hand with the current measuring device (3) and in that the measuring electrode (1) is connected to the input of the current measuring device without direct connection with the DC voltage source (4).

2. A fire detector according to claim 1, characterized in that the DC voltage source (4) and the distance between the electrodes are so designed that the electric field intensity at least in part of the measuring chamber is at least of 100 Volt per centimeter.

3. A fire detector according to claim 1 and 2, characterized in that the distance between the electrodes is smaller than 10 mm and greater than 1 mm.

4. A fire detector according to one of the preceding claims, characterized in that said measuring device is a mechanical electroscope (3).

5. A fire detector according to one of the claims 1 to 3, characterized in that said measuring device is an electronic amplifier.

6. A fire detector according to claim 1, characterized in that the compensation chamber (10) is arranged at about the same distance to the measuring electrode (1) as the measuring chamber (9) and in that it may accept about the same volume of the streaming ambient air.

7. A fire detector according to one of the preceding claims, characterized in that the measuring electrode (1) is arranged with respect to the flow of air in such a manner that the flow of air impacts, respectively streams two times through the measuring electrode, the first time from one side and the second time from the opposite side so that induced currents which are caused in the measuring electrode (1) by the net charge of the penetrating ambient air, respectively by clouds of smoke are compensated.

8. A fire detector according to claim 6, characterized in that the measuring electrode, respectively the measuring electrodes are arranged as closed electric circuit transversely to the streaming direction.

9. An electrode arrangement for a fire detector according to one of the preceding claims, characterized in that the measuring electrode(s) (1) and/ or the counter-electrode(s) (2) and/or the compensation electrode(s) are in form of grids.

10. An electrode arrangement for a fire detector according to one of the preceding claims, characterized in that the measuring electrode (1) and/or the counter-electrode (2) are transparent for the flow of air or gas moving by convection.

11. An electrode arrangement according to claim 9 or 10, characterized in that means are provided for guiding the penetrating flow of air, respectively of gas in such a manner and/or the measuring electrode is so designed that the flow of air, respectively of gas impacts, respectively streams through at least two times the measuring electrode at different places, one time at the front side and one time at the back side of said electrode.

12. An electrode arrangement according to claim 11, characterized in that the measuring electrode (1) is comprised of at least two partial electrodes (1) which are penetrated, respectively into which the flow of air or of gas is amitted from opposite sides.

13. An electrode arrangement according to one of the preceding claims, characterized in that the measuring electrode (1) is disposed between two counter-electrodes (2), whereby the two counter-electrodes are connected to the DC voltage source (4) and the measuring electrode to the input of the measuring device.

14. An electrode arrangement according to claim 13, characterized in that both counter-electrodes (2) are set to the same potential.

15. An electrode arrangement according to claim 13, characterized in that the measuring device (3) is connected on the one hand with the measuring electrode (1) and on the other hand with the other potential of the DC voltage source (4).

16. An electrode arrangement according to one of the preceding claims, characterized in that the measuring electrode (1) is connected by means of insulating elements (6, 13, 13a) to an electrode case (ground plate 8) and/or to the counter-electrode (2), the insulating element being interrupted by conductive parts (support 7, metal plates 14) which are connected to the side of the measuring device which is not connected to the measuring electrode.

17. An electrode arrangement according to one of the preceding claims, characterized in that the measuring electrodes (1, 15) and the counter-electrodes (2) are designed as stream transparent bodies and are arranged one inside the other, whereby in the region of the measuring chamber (9, 9a) about a constant distance between the measuring electrodes and the counter electrodes is provided.

18. An electrode arrangement according to claim 17, characterized in that the measuring electrodes (1, 15) and the counter-electrodes (2) have a symmetry of rotation.

## Revendications

1. Détecteur d'incendie avec au moins deux électrodes (1, 2) entre lesquelles un champ électrique est produit par une source de tension continue (4), les surfaces se faisant face des électrodes limitant un espace de mesure à travers lequel peut s'écouler l'air mis en mouvement par convection d'un espace à surveiller, l'une des électrodes étant une électrode de mesure et l'autre une contre-électrode, l'une au moins des électrodes (1, 2) étant pourvue d'ouvertures de circulation (11) pour l'air ambiant à surveiller et/ou consistant en une pluralité de telles électrodes partielles (15) disposées avec des espaces intermédiaires, l'air ambiant pouvant s'écouler à travers ces espaces intermédiaires dans l'espace de mesure (9, 9a), caractérisé en ce qu'il est prévu un dispositif de mesure du courant et circuit d'évaluation (3), en ce que le détecteur d'incendie comprend en outre une électrode de compensation (5, 8) qui limite un espace de compensation et qui sert de blindage de l'arrangement d'électrodes (1, 2) comprenant les électrodes de mesure et les contre-électrodes, en ce que la source de tension continue (4) est connectée d'une part directement ou indirectement avec la contre-électrode (2) et d'autre part avec le dispositif de mesure du courant (3) et en ce que l'électrode de mesure (1) est connectée à l'entrée du dispositif de mesure du courant sans liaison directe avec la source de tension continue (4).

2. Détecteur selon la revendication 1, caractérisé en ce que la source de tension (4) et la distance mutuelle des électrodes sont agencées de manière que l'intensité du champ électrique dans au moins une partie de l'espace de mesure soit d'au moins 100 Volt/cm.

3. Détecteur selon la revendication 1 et 2, caractérisé en ce que la distance entre les électrodes est inférieure à 10 mm et supérieure à 1 mm.

4. Détecteur selon l'une des revendications précédentes, caractérisé en ce qu'un électroscope mécanique est prévu comme dispositif de mesure (3).

5. Détecteur selon l'une des revendications 1 à 3, caractérisé en ce qu'un amplificateur électronique est prévu comme dispositif de mesure (3).

6. Détecteur selon la revendication 1, caractérisé en ce que l'espace de compensation (10) est disposé à environ la même distance de l'électrode de mesure (1) que l'espace de mesure (9) et qu'il peut contenir environ le même volume d'air ambiant traversant.

7. Détecteur selon l'une des revendications précédentes, caractérisé en ce que l'électrode de mesure (1) est disposée par rapport au courant d'air de manière que le courant d'air balaye deux fois l'électrode de mesure, respectivement traverse deux fois cette électrode, une fois de chaque côté, de sorte que les courants d'influence qui se produisent dans l'électrode de mesure (1) par la charge nette de l'air ambiant traversant, respectivement par des nuages de fumée, se compensent.

8. Détecteur selon la revendication 6, caractérisé en ce que l'électrode de mesure, respectivement les électrodes de mesure sont en forme de circuit électrique fermé disposé en travers de la direction d'écoulement.

9. Disposition d'électrodes pour un détecteur d'incendie selon l'une des revendications précédentes, caractérisée en ce que la (les) électrode(s) de mesure (1) et/ou la (les) contre-électrode(s) (2) et/ou l'électrode de compensation sont en forme de grilles.

10. Disposition d'électrodes pour un détecteur d'incendie selon l'une des revendications précédentes, caractérisée en ce que l'électrode de mesure (1) et/ou la contre-électrode (2) sont transparentes pour l'écoulement d'air ou de gaz mis en mouvement par convection.

11. Disposition d'électrodes selon la revendication 9 ou 10, caractérisée en ce que des moyens sont prévus pour diriger le courant d'air, respectivement de gaz de telle manière et/ou que l'électrode de mesure (1) est formée de telle manière que le courant d'air, respectivement de gaz balaye, respectivement traverse au moins deux fois l'électrode de mesure en des endroits différents dans l'espace, ce courant d'air ou de gaz venant en contact une fois avec le côté avant et une fois avec le côté arrière de l'électrode de mesure.

12. Disposition d'électrodes selon la revendication 11, caractérisée en ce que l'électrode de mesure (1) est formée d'au moins deux électrodes partielles (1) qui sont traversées, respectivement balayées à partir de côtés opposés par le courant d'air, respectivement de gaz.

13. Disposition d'électrodes selon l'une des revendications précédentes, caractérisée en ce que l'électrode de mesure (1) est disposée entre deux contre-électrodes (2), les deux contre-électrodes étant branchées à la source de tension continue (4) et l'électrode de mesure à l'entrée du dispositif de mesure (3).

14. Disposition d'électrodes selon la revendication 13, caractérisée en ce que les deux contre-électrodes sont au même potentiiel.

15. Disposition d'électrodes selon la revendication 13, caractérisée en ce que le dispositif de mesure (3) est connecté d'une part avec l'électrode de mesure (1) et d'autre part avec l'autre potentiel de la source de tension (4).

16. Disposition d'électrodes selon l'une des revendications précédentes, caractérisée en ce que l'électrode de mesure (1) est reliée à l'aide d'éléments d'isolation (6, 13, 13a) à un boîtier d'électrodes (plaque de base 8) et/ou aux contre-électrodes (2), les éléments d'isolation étant interrompus par des parties conductrices (support 7, plaques métalliques 14) qui sont reliées avec le côté du dispositif de mesure qui n'est pas branché à l'électrode de mesure.

17. Disposition d'électrodes selon l'une des revendications précédentes, caractérisé en ce que des électrodes de mesure (1, 15) et des contre-électrodes (2) sont en forme de corps transparents au courant d'écoulement et disposées les unes dans les autres, une distance environ constante entre les électrodes de mesure et les contre-électrodes étant prévue dans le domaine de l'espace de mesure (9, 9a).

18. Disposition d'électrodes selon la revendication 17, caractérisée en ce que les électrodes de mesure (1, 15) et les contre-électrodes (2) sont formées avec une symétrie de rotation.
